# DEMANDE DE BREVET EUROPEEN

(11) **EP 1 050 249 A1**
(43) Date de publication de la demande: **08.11.2000**
(21) Numéro de dépôt: 99108993.9
(22) Date de dépôt: 06.05.1999
(51) Int. Cl.: A47C 3/02, A47C 1/032

(54) **Chaise basculante**

(71) Demandeur: Ellgass, Louis, 1700 Fribourg 6 (CH)
(72) Inventeur: Ellgass, Louis, 1700 Fribourg 6 (CH)
(74) Mandataire: Laurent, Jean

(57) **Abrégé**

Il est décrit une chaise basculante ayant une structure de base (1) et une structure basculante (4) pourvue d'un siège (11) et d'un dossier (12) et montée sur la structure de base de façon à pouvoir basculer autour d'un axe horizontal (5). Pour permettre à l'occupant de se mettre aisément dans une position basculée vers l'arrière (4'), l'axe de basculement (5) est situé plus haut que le siège, de préférence entre 10 et 20 cm au-dessus d'une surface d'assise (50) du siège. Cet axe peut être défini par une paire d'articulations (27) disposées sous les éléments d'accoudoirs (13). Deux poignées latérales fixes (29) permettent à l'occupant d'effectuer les manoeuvres de basculement sans avoir besoin d'un mécanisme démultiplicateur ou de ressorts compensateurs.

## Description

La présente invention concerne une chaise basculante comportant une structure de base agencée pour reposer sur le sol et une structure basculante montée sur la structure de base de façon à pouvoir basculer autour d'un axe horizontal, la structure basculante comportant un siège et un dossier.

Par le terme de chaise, on entend désigner ici tout siège muni d'un dossier, donc aussi un fauteuil, une chaise longue, un canapé ou un meuble de ce genre.

L'invention s'applique plus particulièrement, mais pas exclusivement, à des chaises de travail telles que des chaises de bureau, où l'occupant reste longtemps assis et finit souvent par souffrir du dos. C'est pourquoi les chaises de ce genre ont parfois non seulement un dossier inclinable, mais aussi une structure de siège qui peut basculer vers l'avant ou l'arrière pour offrir une certaine variation de l'inclinaison du siège avec le dossier lié à celui-ci. Il existe de nombreuses variantes de mécanismes permettant un tel basculement.

Par exemple, la demande de brevet EP 0 834 271 décrit une chaise de bureau pivotante dont le siège et le dossier sont ajustables par basculement autour d'un axe situé directement sous le siège, près du bord avant de celui-ci. L'angle de basculement est défini et commandé manuellement au moyen d'un mécanisme à excentrique disposé sous le siège, au sommet de la colonne centrale du piétement de la chaise. Ce mécanisme comporte un système à ressort afin d'équilibrer le couple de basculement créé par le poids de l'occupant.

Toutefois, les chaises de ce genre ne permettent de basculer le siège et le dossier que dans une mesure restreinte, notamment vers l'arrière, sinon le poids de l'occupant risquerait de renverser la chaise lorsque l'angle de basculement devient grand.

La présente invention vise à fournir une chaise basculante sur laquelle l'occupant peut faire basculer le siège et le dossier largement vers l'arrière, d'un angle suffisant pour que le poids de son corps repose majoritairement sur le dossier, soulageant ainsi sa colonne vertébrale, spécialement dans la région lombaire, et ceci sans que la chaise risque de se renverser en arrière et notamment sans qu'il soit nécessaire d'agrandir son piétement pour prévenir ce risque.

Plus particulièrement, l'invention concerne une chaise basculante du genre défini plus haut, caractérisée en ce que l'axe de basculement est situé plus haut qu'une surface supérieure du siège, formant une surface d'assise pour un occupant.

De préférence, l'axe de basculement se trouve dans la région des hanches de l'occupant assis sur le siège.

Ainsi, une idée de base de l'invention consiste à placer l'axe de basculement dans la région où se trouve le centre de gravité de l'occupant, ou plus exactement le centre de gravité de l'ensemble formé par la structure basculante et l'occupant. Il en résulte deux avantages essentiels. D'une part, les déplacements du centre de gravité avec le basculement sont toujours faibles et n'affectent donc pas la stabilité générale de la chaise, qui peut ainsi avoir un piétement ordinaire. D'autre part, le couple de manoeuvre pour le basculement reste toujours faible. Ceci permet à l'occupant d'actionner lui-même le basculement sans recourir à des mécanismes démultiplicateurs ou compensateurs de couple comme dans l'état de la technique susmentionné. Par conséquent, une chaise selon l'invention peut être réalisée d'une manière simple et peu coûteuse, tout en présentant un degré de sécurité élevé.

D'autres caractéristiques et avantages de l'invention apparaîtront dans la description suivante d'une forme de réalisation préférée, présentée à titre d'exemple non limitatif en référence aux dessins annexés, dans lesquels :
la figure 1 est une vue en élévation latérale d'une chaise de bureau pivotante et basculante selon l'invention, où une position basculée de la partie basculante de la chaise est représentée en traitillés,
la figure 2 est une vue de l'avant de la chaise de la figure 1,
la figure 3 est une vue en perspective d'un mécanisme de verrouillage et de sa commande manuelle, et
la figure 4 est une vue du mécanisme de verrouillage en coupe verticale suivant la ligne IV-IV de la figure 3.

La chaise de bureau représentée dans les dessins se compose d'une structure de base 1, pourvue d'un piétement 2 ayant des roulettes 3 pour reposer sur le sol, et d'une structure basculante 4 montée sur la structure de base 1 de façon à pouvoir basculer autour d'un axe horizontal 5 au gré de l'utilisateur. Dans le présent exemple, le basculement s'effectue entre deux positions fixes qui sont représentées à la figure 1, à savoir une position dite d'assise, dans laquelle la structure basculante 4 (représentée en trait continu) offre la position normale d'une chaise, où le poids de l'occupant repose essentiellement sur le siège, tandis que la position basculée vers l'arrière (représentée en traitillé en 4') sert à faire reposer le poids de l'occupant essentiellement sur le dossier.

Comme la plupart des chaises de bureau, la structure de base 1 comporte un bâti supérieur métallique monté de manière pivotante et réglable en hauteur sur le piétement 2. Ce bâti comprend ici un tube central vertical 6 monté de manière télescopique sur le piétement 2 grâce à un vérin à gaz, une traverse horizontale 7 et un longeron horizontal 8. Le réglage de hauteur s'effectue de la manière habituelle au moyen d'une manette 9. La structure basculante 4 est munie d'un siège 11, d'un dossier 12, de deux éléments d'accoudoirs 13 et d'un élément d'appui 14 pour les jambes de l'occupant. Le siège 11 est fixé sur un support central 16 muni d'une traverse 19 et d'une glissière longitudinale 17 dans laquelle est engagé un bras longitudinal 18 de l'élément d'appui 14, ce qui permet d'escamoter l'élément 14 sous le siège lorsqu'on n'en a pas besoin, et de le tirer en avant jusqu'à une position choisie pour y appuyer les jambes. La force d'appui des jambes suffit à coincer le bras 18 dans la glissière pour maintenir la position voulue.

L'ossature du dossier 12 comporte au moins un montant incurvé 20 fixé à une pièce de base 21 supportée de manière pivotante par le support 16 du siège au moyen d'une articulation 22 à axe horizontal et d'un vérin à gaz 23 logé à l'intérieur du support 16. De manière classique, l'occupant commande ce vérin au moyen d'une manette 24 pour régler l'inclinaison du dossier 12 par rapport au siège 11 dans une gamme angulaire limitée, par exemple, de l'ordre de 15 à 20°.

Sur chaque extrémité de la traverse 7 de la structure de base est fixé un support latéral 26 dont l'extrémité supérieure est raccordée par une articulation 27 à une patte 28 fixée sous l'élément d'accoudoir 13 du côté correspondant de la chaise. Les deux articulations 27 supportent ainsi la structure basculante 4 et définissent l'axe de basculement 5.

Une paire de poignées latérales 29 est montée sur la structure de base 1 pour permettre à l'occupant d'effectuer les mouvements de la structure basculante 4 lorsqu'il est assis sur celle-ci. Dans le présent exemple, chaque poignée 29 est fixée au support latéral correspondant 26 et se trouve au voisinage du siège 11, légèrement plus bas que celui-ci. La position des poignées 29 est fixe, mais on peut prévoir un réglage de position au gré de l'utilisateur. D'une manière générale, la fonction des poignées 29 peut être remplie par n'importe quel élément lié à la structure de base 1, pourvu que cet élément se trouve à une distance suffisante de l'axe de basculement 5 et soit à la portée d'une main ou d'un pied de l'occupant.

Pour stabiliser la structure basculante 4 dans sa position d'assise, il est prévu une butée avant 34 et un mécanisme de verrouillage 35 qui seront décrits plus loin en référence aux figures 3 et 4. Pour stabiliser cette structure dans sa position basculée, la structure de base 1 est équipée d'une butée arrière 30, de préférence réglable, contre laquelle va s'appuyer un élément de la structure basculante, en l'occurrence le montant 20 du dossier 12. Dans le cas présent, la butée arrière 30 est formée par un rouleau fixé dans une fourche 31 de l'extrémité arrière du longeron 8. Chaque extrémité du rouleau 30 est pourvue d'un boulon engagé dans une fente verticale 32 de la branche correspondante de la fourche 31, ce qui permet de régler le niveau de la butée 30 et donc la position basculée 4' en bloquant le boulon au niveau voulu dans la fente 32. On peut aussi prévoir un réglage horizontal de la butée 30.

Les figures 3 et 4 montrent plus en détail la butée avant 34 et le mécanisme de verrouillage 35. La butée avant 34 est constituée par la face supérieure de la partie avant du longeron 8, surface contre laquelle la partie avant du support central 16 de la partie basculante s'appuie dans la position d'assise. Le support 16 est bloqué dans cette position par accrochage de son bord avant 36 derrière un verrou 37 du mécanisme de verrouillage 35. Le verrou 37 est coulissant verticalement dans une glissière 38 fixée à l'extrémité du longeron 8 et il présente un doigt horizontal 39 engagé à travers une fente 40 de la glissière 38. Cette glissière contient un ressort 41 poussant le verrou vers le haut. Ainsi, lorsque le support 16 s'approche de la butée 34 en basculant autour de l'axe de pivotement 5, son bord avant 36 repousse d'abord le verrou 37, qui pourra remonter lorsque le bord 36 aura touché la butée 34. Comme le montre la figure 4, le bord 36 peut être formé par une plaque d'appui 42 fixée sous le support 16.

Le mécanisme de verrouillage 35 est muni d'une commande manuelle de déverrouillage 44 ayant une poignée de commande 45 située de préférence en dessous d'une des poignées fixes 29, comme le montre la figure 1. Dans l'exécution illustrée par les figures 3 et 4, la poignée 45 est formée par une extrémité d'un levier ayant un axe horizontal 46 pivotant dans des pattes 47 fixées au longeron 8, cet axe portant un autre bras 48 qui s'appuie sur le doigt 39 du verrou 37 pour l'abaisser lorsqu'on tire la poignée 45 vers le haut, déverrouillant ainsi la structure basculante 4. On notera que la commande de déverrouillage 44 peut être remplacée par une commande à câble, par exemple.

Le fonctionnement de la chaise est le suivant. Dans la position d'assise représentée en trait continu à la figure 1, l'occupant peut utiliser la chaise exactement comme une chaise de bureau traditionnelle, notamment la faire pivoter autour de l'axe vertical du piétement 2, régler la hauteur du siège 11 à l'aide de la manette 9 et régler l'inclinaison du dossier 12 à l'aide de la manette 24. L'élément d'appui 14 pour les jambes peut être escamoté comme le montre la figure 1 ou tiré en avant au-dessous du bord avant du siège 11. Cette dernière position est préférable avant qu'on effectue un basculement vers l'arrière. Le support central 16, et avec lui le siège 11, est bloqué par le mécanisme de verrouillage 35. Cependant on peut prévoir des variantes dans lesquelles le siège 11 est réglable, notamment en inclinaison, sur le support 16 au moyen d'un mécanisme approprié.

Pour basculer en arrière, l'occupant saisit les deux poignées fixes 29 et soulève la poignée de commande 45 pour dégager le verrou 37. En tirant sur les poignées 29 situées à l'arrière de l'axe 5, il crée un couple par rapport à cet axe 5, ce qui pousse le siège 11 vers l'avant et fait ainsi basculer vers l'arrière toute la structure basculante 4, jusqu'à ce que le montant 20 du dossier repose sur la butée arrière 30. Grâce à une position appropriée de l'axe de basculement 5 par rapport au centre de gravité de l'ensemble constitué par la structure basculante 4 et le corps de l'occupant, cette position basculée est stable et ne nécessite donc pas de verrouillage. Pour revenir à la position d'assise, l'occupant s'appuie sur les poignées 29 dans le sens contraire. Le verrouillage s'effectue automatiquement au moment du retour à la position d'assise, comme on l'a décrit plus haut.

Pour qu'une chaise selon l'invention bascule aisément, la condition essentielle est que l'axe de basculement 5 se trouve à une certaine hauteur au-dessus de la surface supérieure du siège 11, formant une surface d'assise 50 qui supporte le poids de l'occupant en position assise. On notera que le niveau à considérer de cette surface d'assise est de préférence celui qu'elle occupe lorsque le siège 11, généralement rembourré, est comprimé par le poids de l'occupant. Le demandeur a observé que le fonctionnement est satisfaisant lorsque l'axe 5 est situé entre 10 cm et 20 cm, de préférence à environ 15 cm, au-dessus de la surface d'assise 50.

En ce qui concerne la position en plan de l'axe de basculement 5, la stabilité de la chaise est optimale quand l'axe 5 se trouve au-dessus du centre du piétement 2, mais un faible décalage peut être prévu sans mettre en danger la stabilité. Pour faciliter le basculement et assurer la stabilité de la partie basculante 4 en position basculée 4', il est préférable que l'axe 5 se trouve, dans la position d'assise, légèrement en avant et/ou en dessous du centre de gravité commun de l'occupant et de la structure basculante 4. Avec les niveaux mentionnés plus haut pour l'axe 5, cette condition est généralement remplie lorsque l'axe de basculement 5 est situé à une distance comprise entre 10 cm et 30 cm, de préférence environ 20 cm, de l'avant du dossier 12 lorsque ce dernier est proche de la verticale.

Par mesure de sécurité, la forme en arceau de chaque élément d'accoudoir 13 est telle qu'aucune partie de cet élément ne puisse agir comme des ciseaux en passant à côté du support latéral 26.

Au vu de la description qui précède, un homme du métier comprendra que la présente invention peut être mise en oeuvre à partir d'un type quelconque de chaise, de fauteuil ou d'autre siège du même genre, par adjonction de mécanismes simples, peu coûteux et fonctionnant d'une manière sûre. Grâce à un choix judicieux de la position de l'axe de basculement, l'occupant peut effectuer les manoeuvres de basculement par des efforts minimes et n'a donc pas besoin d'un mécanisme démultiplicateur, ni de ressort compensateur ou d'autres artifices du même genre.

## Revendications

1. Chaise basculante comportant une structure de base (1) agencée pour reposer sur le sol et une structure basculante (4) montée sur la structure de base de façon à pouvoir basculer autour d'un axe horizontal (5), la structure basculante comportant un siège (11) et un dossier (12), caractérisée en ce que l'axe de basculement (5) est situé plus haut qu'une surface supérieure du siège, formant une surface d'assise (50) pour un occupant.

2. Chaise selon la revendication 1, caractérisée en ce que l'axe de basculement (5) se trouve dans la région des hanches de l'occupant assis sur le siège.

3. Chaise selon la revendication 1, caractérisée en ce que l'axe de basculement (5) est situé entre 10 cm et 20 cm au-dessus de la surface d'assise (50) quand celle-ci est sensiblement horizontale.

4. Chaise selon la revendication 3, caractérisée en ce que l'axe de basculement (5) est situé entre 10 cm et 30 cm en avant du dossier (12).

5. Chaise selon l'une des revendications précédentes, caractérisée en ce que la structure de base (1) comporte une paire de supports latéraux (26) s'étendant vers le haut de part et d'autre du siège (11) et ayant chacun, à leur extrémité supérieure, une articulation (27) agencée pour supporter la structure basculante et définissant l'axe de basculement (5).

6. Chaise selon la revendication 5, caractérisée en ce que la structure basculante (4) comporte des éléments d'accoudoirs (13) qui sont montés sur lesdits supports latéraux (26) par lesdites articulations (27).

7. Chaise selon l'une des revendications précédentes, caractérisée en ce que la structure de base (1) comporte une paire de poignées latérales (29) situées au voisinage du siège quand celui-ci est approximativement horizontal.

8. Chaise selon l'une des revendications précédentes, caractérisée en ce que la structure de base (1) comporte une butée arrière (30) contre laquelle s'appuie la structure basculante (4) dans une position basculée vers l'arrière.

9. Chaise selon l'une des revendications précédentes, caractérisée en ce que la structure de base (1) comporte une butée avant (34) contre laquelle s'appuie la structure basculante (4) dans une position dite d'assise, 5 dans laquelle le siège (11) est approximativement horizontal, et en ce que la chaise comporte un mécanisme de verrouillage (35) agencé pour bloquer la structure basculante dans la position d'assise et pourvu d'une commande manuelle de déverrouillage (44).

10. Chaise selon l'une des revendications précédentes, caractérisée en ce que la structure basculante (4) comporte un élément d'appui (14) pour les jambes de l'occupant.
